# EUROPÄISCHE PATENTSCHRIFT

(11) **EP 3 336 296 B1**
(45) Veröffentlichungstag und Bekanntmachung des Hinweises auf die Patenterteilung: **13.04.2022**
(21) Anmeldenummer: 17205431.4
(22) Anmeldetag: 05.12.2017
(51) Int. Cl.: E06B 3/54

(54) **GLASKLOTZBRÜCKE SOWIE DIESE UMFASSENDER FENSTER- ODER TÜRFLÜGEL**
GLASS PACKER AND WINDOW OR DOOR FRAME COMPRISING SAME
CALE DE VITRAGE AINSI QUE BATTANT DE FENÊTRE OU DE PORTE COMPORTANT UNE TELLE CALE

(30) Priorität: 15.12.2016 DE 202016106996 U
(43) Veröffentlichungstag der Anmeldung: 20.06.2018
(73) Patentinhaber: REHAU Industries SE & Co. KG, 95111 Rehau (DE)
(72) Erfinder: Meyerhöfer, Herbert, 91560 Heilsbronn (DE); Koller, Markus, 86701 Rohrenfels (DE)

(56) Entgegenhaltungen:
- DE-A1- 19 920 866
- DE-A1-102008 016 835
- DE-U1-202007 007 545

## Beschreibung

Die vorliegende Erfindung betrifft eine Glasklotzbrücke zum Einlegen in einen Glasfalz eines Fenster- oder Türflügels, wobei die Glasklotzbrücke eine Auflageplatte und mindestens ein Federelement, das im Bereich einer der Längswände an der Auflageplatte angeordnet ist und die Glasklotzbrücke im eingesetzten Zustand im Glasfalz zwischen zwei einander gegenüberliegenden Profilwandungen des Fenster- oder Türflügels klemmend festlegt, umfasst. Darüber hinaus betrifft die vorliegende Erfindung auch einen Fenster- oder Türflügel, der mindestens eine derartige Glasklotzbrücke umfasst.

Derartige Glasklotzbrücken sind aus dem Stand der Technik, beispielsweise aus der DE 87 03 052 U1 sowie der DE 39 23 288 A1 bekannt. Weitere Glasklotzbrücken sind aus der DE 199 20 866 A1 und der DE 10 2008 016 835 A1 bekannt. Solche Glasklotzbrücken sind Spritzgussteile aus einem thermoplastischen Material und werden in den Glasfalz eines Fenster- oder Türflügelprofils klemmend eingesetzt, um die einzusetzende Isolierverglasung in der erforderlichen Position im Rahmen zu halten. Das von der Glasklotzbrücke zu überbrückende Maß entspricht der Differenz des lichten Rahmenmaßes und dem Maß der einzusetzenden Isolierverglasung. Beim Einsetzen der Glasklotzbrücke lässt es sich nicht umgehen, dass ein zusätzliches Spiel eingehalten werden muss, um Wärmedehnungen auffangen zu können. Bedingt durch dieses Spiel besteht jedoch die Gefahr, dass etwa beim Transport verglaster Fenster, Türen o. dgl. bei deren bestimmungsgemäßen Gebrauch ein Lockern eintritt, so dass die Stabilität des im Wesentlichen durch die Verglasung und die eingebrachte Spannung gehaltenen Rahmens beeinträchtigt wird. Aus diesem Grund wird für einen besseren Halt der Glasklotzbrücke im Glasfalz gemäß der DE 20 2009 009 251 U1 die Glasklotzbrücke durch ein entlang der Längsseite der Glasklotzbrücke angeordnetes und über diese hinausstehendes Federelement, das unter Ausbildung eines Spalts in einer Ausnehmung einer Auflageplatte der Glasklotzbrücke angeordnet ist und an den Enden des Spalts mit der Auflageplatte im Glasfalz zwischen den Wandungen des Profilrahmens verbunden ist, verspannt. Nachteilig an der Glasklotzbrücke gemäß der DE 20 2009 009 251 U1 wird jedoch angesehen, dass das Federelement beim Aufsetzen der Isolierverglasung relativ zur Auflageplatte verdreht werden kann. Damit ist die Federwirkung aufgrund des durch das verdrehte Federelement verkürzten Federwegs reduziert, so dass diese Glasklotzbrücke dazu neigt, aus dem Flügelprofil herauszufallen.

Dementsprechend liegt der vorliegenden Erfindung die Aufgabe zugrunde, eine Glasklotzbrücke zur Verfügung zu stellen, der die Nachteile des Stands der Technik überwindet. Insbesondere soll bei der erfindungsgemäßen Glasklotzbrücke die Gefahr eines Herausfallens der Glasklotzbrücke reduziert sein. Ferner liegt die Aufgabe der vorliegenden Erfindung in der Bereitstellung eines Fenster- oder Türflügels, der eine erfindungsgemäße Glasklotzbrücke umfasst.

Diese und andere Aufgaben werden erfindungsgemäß durch eine Glasklotzbrücke mit den Merkmalen des Anspruchs 1 bzw. durch einen Fenster- oder Türflügel mit den Merkmalen des Anspruchs 8 gelöst. Bevorzugte Ausführungsformen der vorliegenden Erfindung sind in den abhängigen Ansprüchen beschrieben.

Erfindungsgemäß wurde erkannt, dass das Herausfallen der Glasklotzbrücken aus dem jeweiligen Flügel wirksam dadurch verhindern kann, dass das in einer Ausnehmung der Auflageplatte angeordnete Federelement nicht nur an den Enden des Spalts zwischen dem Federelement und der Auflageplatte mit Letzterer verbunden ist, sondern sich dazwischen mindestens ein weiterer Verbindungssteg befindet, über den das Federelement mit der Auflageplatte verbunden ist und der dadurch auf das Federelement einwirkende Drehmomente aufnehmen kann. Dadurch bleibt der Federweg erhalten, so dass das Federelement seine Klemmwirkung in vollem Umfang entfalten kann.

Dementsprechend liegt die vorliegende Erfindung in der Bereitstellung einer Glasklotzbrücke zum Einlegen in einen Glasfalz eines Fenster- oder Türflügels, wobei die Glasklotzbrücke eine Auflageplatte und mindestens ein einstückig mit der Auflageplatte verbundenes Federelement, das im Bereich einer der Längswände an der Auflageplatte angeordnet ist und die Glasklotzbrücke im eingesetzten Zustand in dem Glasfalz zwischen zwei einander gegenüberliegenden Profilwandungen des Fenster- oder Türflügels klemmend festlegt, umfasst, wobei das Federelement in einer Ausnehmung der Auflageplatte angeordnet, komplementär zur Ausnehmung ausgebildet ist und zur Verklemmung über die Längswand der Auflageplatte hinausragt, wobei zwischen der Ausnehmung und der Auflageplatte ein den Federweg des Federelement bildender Spalt ausgebildet ist, an dessen Enden das Federelement mit der Auflageplatte verbunden ist. Erfindungsgemäß zeichnet sich die Glasklotzbrücke dadurch aus, dass die Glasklotzbrücke ferner mindestens einen in dem Spalt angeordneten Verbindungssteg zwischen der Auflageplatte und dem Federelement umfasst. Darüber hinaus liegt die vorliegende Erfindung auch in der Bereitstellung eines Fenster- oder Türflügels, der ein Fenster- oder Türflügelprofil; mindestens eine in einen Glasfalz eingelegte erfindungsgemäße Glasklotzbrücke, wobei die Glasklotzbrücke zwischen zwei einander gegenüberliegenden Profilwandungen des Fenster- oder Türflügels klemmend festgelegt ist; sowie eine in den Glasfalz aufgenommene Isolierverglasung umfasst.

Wie hierin verwendet bezieht sich der Begriff "Fenster- oder Türflügel" bevorzugt auf einen Flügel eines Kunststofffensters oder einer Kunststofftür. Es kommen aber auch Metallfenster oder Metalltüren, Holzfenster oder Holztüren sowie Verbundfenster und Verbundtüren in Betracht. Handelt es sich um den Flügel eines Kunststofffensters oder einer Kunststofftür, so ist als Hauptmaterial des Flügelprofils des erfindungsgemäßen Fenster- oder Türflügels Polyvinylchlorid (PVC), insbesondere Hart-PVC (PVC-U) oder glasfaserverstärktes PVC, dem zusätzlich Zusatzstoffe wie z. B. Stabilisatoren, Weichmacher, Pigmente und dergleichen zugesetzt sind, bevorzugt. PVC kann gut eingefärbt bzw. gefärbt werden und nimmt kaum Wasser auf.

In bevorzugten Ausführungsformen der erfindungsgemäßen Glasklotzbrücke ist einer der Verbindungsstege auf einer Symmetrieachse der Auflageplatte angeordnet. Auf diese Weise ist eine symmetrische Ableitung der auf das Federelement einwirkenden Drehmomente in Auflageplatte gewährleistet, so dass die Gefahr eines Abbrechens des Federelements von der Auflageplatte der erfindungsgemäßen Glasklotzbrücke gering ist. Zusätzlich oder alternativ dazu kann es auch von Vorteil sein, wenn zwei Verbindungsstege symmetrisch zur Symmetrieachse der Auflageplatte angeordnet sind. Auch eine derartige Anordnung trägt zu einer symmetrischen Ableitung der auf das Federelement einwirkenden Drehmomente in Auflageplatte bei. Unter diesem Gesichtspunkt sind in besonders bevorzugten Ausführungsformen der erfindungsgemäßen Glasklotzbrücke in dem Spalt zwischen der Auflageplatte und dem Federelement genau zwei Verbindungsstege vorhanden, die symmetrisch zur Symmetrieachse der Auflageplatte angeordnet sind, oder es sind in dem Spalt zwischen der Auflageplatte und dem Federelement genau drei Verbindungsstege vorhanden, wobei einer der Verbindungsstege auf der Symmetrieachse der Auflageplatte angeordnet ist, während die beiden anderen Verbindungsstege symmetrisch zur Symmetrieachse der Auflageplatte angeordnet sind.

Es kann auch bevorzugt sein, wenn die Auflageplatte in ihrer Symmetrieachse eine Ausnehmung aufweist. Dadurch wird der Auflageplatte der Glasklotzbrücke eine gewisse Flexibilität quer zur Symmetrieachse verliehen. Besonders bevorzugt erstreckt sich die Ausnehmung etwa bis zur Mitte der Fläche der Auflageplatte. Dadurch hält sich die Schwächung der Auflageplatte durch die Ausnehmung im Rahmen. Zusätzlich oder alternativ dazu kann es auch von Vorteil sein, wenn die Auflageplatte seitlich ihrer Symmetrieachse jeweils einen Durchbruch aufweist. Auch derartige Durchbrüche tragen zu einer gewissen Flexibilität der Auflageplatte bei. Um eine symmetrische Kraftabtragung in der Auflageplatte zu gewährleisten, sind die Durchbrüche besonders bevorzugt symmetrisch zur Symmetrieachse angeordnet.

Ebenso kann es von Vorteil sein, wenn die Auflageplatte an mindestens einer ihrer Schmalseiten eine federnd gelagerte Überhöhung aufweist. Bevorzugt weist die Auflageplatte an ihren beiden Schmalseiten jeweils eine federnd gelagerte Überhöhung auf. Die Überhöhung(en) erstreckt/erstrecken sich bevorzugt senkrecht zu den Längswänden der Auflageplatte. Die einzelne Überhöhung ist vorzugsweise jeweils bogenförmig ausgestaltet, wobei die Bogenform über das Niveau der Fläche der Auflageplatte hinausragt.

Es kann auch hilfreich sein, wenn die Glasklotzbrücke an ihrer vom Glasfalz wegweisenden Oberfläche zumindest teilweise eine geriffelte Oberflächenstruktur aufweist. Dies verhindert ein Verrutschen der Isolierverglasung nach dem Aufsetzen auf die erfindungsgemäße Glasklotzbrücke des erfindungsgemäßen Fenster- oder Türflügels.

In bevorzugten Ausführungsformen der erfindungsgemäßen Glasklotzbrücke weist sie an ihrer dem Federelement gegenüber liegenden Seite mindestens ein Anschlagselement auf. Im Einbauzustand der erfindungsgemäßen Glasklotzbrücke in ein Fenster- oder Türflügelprofil stützt das Anschlagselement die Glasklotzbrücke gegen eine Innenwand des Fenster- oder Türflügelprofils ab und sorgt dadurch für eine ausreichende Stabilität der Glasklotzbrücke gegenüber einem Aufstellen. Darüber hinaus bleibt eine schmale Ausgestaltung der Glasklotzbrücke mit lediglich partieller Verbreiterung für das/die Anschlagelement(e) möglich. Dabei kann es bevorzugt sein, wenn jeweils ein Anschlagelement in Längsrichtung an beiden Enden der Glasklotzbrücke an ihrer Federelement gegenüber liegenden Seite angeordnet ist. Zusätzlich oder alternativ dazu kann die Glasklotzbrücke auch mittig an ihrer dem Außenüberschlag zugewandten Seite ein Anschlagelement umfassen.

Der erfindungsgemäße Fenster- oder Türflügel sowie einzelne Teile davon können auch zeilenweise oder schichtweise unter Verwendung eines zeilenaufbauenden oder schichtaufbauenden Fertigungsverfahrens (z. B. 3D-Druck) hergestellt werden, bevorzugt ist jedoch die Herstellung mittels Coextrusion.

Im Folgenden soll die vorliegende Erfindung unter Bezugnahme auf die in den Figuren dargestellte Ausführungsform im Detail erläutert werden. Dabei wird die Erfindung in Bezug auf einen erfindungsgemäßen Fensterflügel erläutert. Es versteht sich, dass diese Ausführungen für einen erfindungsgemäßen Türflügel entsprechend gelten. In den Figuren zeigen
- Figur 1: eine perspektivische Darstellung eines Fensterflügelprofils mit eingelegter Glasklotzbrücke gemäß einer Ausführungsform der vorliegenden Erfindung; und
- Figur 2: eine vergrößerte Detailansicht eines Ausschnitts aus dem Fensterflügelprofil gemäß der in Fig. 1 gezeigten Ausführungsform der vorliegenden Erfindung.

In Figur 1 ist eine Ausführungsform des erfindungsgemäßen Fenster- oder Türflügels 1 am Beispiel eines Fensterflügels für ein Kunststofffenster in einer perspektivischen Darstellung gezeigt. Der erfindungsgemäße Fensterflügel 1 umfasst ein Fensterflügelprofil 2, eine erfindungsgemäße Glasklotzbrücke 3 sowie eine Isolierverglasung (nicht abgebildet). In der in Fig. 1 dargestellten Ausführungsform ist das Fensterflügelprofil 2 ein extrudiertes Profil aus einem thermoplastischen Polymermaterial, vorzugsweise Polyvinylchlorid, insbesondere Hart-PVC (PVC-U) oder glasfaserverstärktem PVC, dem zusätzlich Zusatzstoffe wie z. B. Stabilisatoren, Weichmacher, Pigmente, insbesondere Weißpigmente und dergleichen zugesetzt sind. Das Fensterflügelprofil 2 ist aus einer Vielzahl von Hohlkammern 4, 4', 4", 4‴ aufgebaut, die jeweils von Stegen des Fensterflügelprofils 2 umgeben sind. Zentral umfasst das Fensterflügelprofil 2 eine Haupthohlkammer 5, in der ein Armierungselement (nicht dargestellt), vorzugsweise eine Stahlarmierung aufgenommen werden kann. Der obere Steg 6 der Haupthohlkammer 5 bildet zusammen mit einem Außenüberschlag 7 einen Glasfalz 8. An der dem Außenüberschlag 7 gegenüberliegenden Seite weist das Fensterflügelprofil 2 eine Glasleistennut 9 auf, in der eine Glasleiste (nicht dargestellt) verankerbar ist, durch die die in den Glasfalz 8 aufgenommene Isolierverglasung (nicht dargestellt) des erfindungsgemäßen Fensterflügels 1 stabilisiert wird.

Die erfindungsgemäße Glasklotzbrücke 3 selbst umfasst in der dargestellten Ausführungsform eine in ihrer Grundform im Wesentlichen rechtwinklig ausgebildete Auflageplatte 10, die an ihren kürzeren Seitenwänden federnd mit der Auflageplatte 10 verbundene, sich senkrecht zu den Längswänden der Auflageplatte 10 erstreckende Überhöhungen 11, 11' aufweist. Die beiden Überhöhungen 11, 11' sind in der in Fig. 1 dargestellten Ausführungsform der erfindungsgemäßen Glasklotzbrücke 3 jeweils bogenförmig ausgestaltet, wobei die Bogenform über das Niveau der Fläche der Auflageplatte 10 hinausragt.

Die erfindungsgemäße Glasklotzbrücke 3 ist klemmend in den Glasfalz 8 eingelegt. Dazu umfasst die erfindungsgemäße Glasklotzbrücke 3 an ihrer dem Außenüberschlag 7 gegenüberliegenden Längsseite ein Federelement 12, das die erfindungsgemäße Glasklotzbrücke 3 federnd gegen einen Überstand 13 der Glasleistennut 9 drückt, sowie drei an der dem Außenüberschlag 7 zugewandten Längsseite angeordnete Anschlagelemente 14, 14', 14", die die erfindungsgemäße Glasklotzbrücke 3 an der dem Glasfalz 8 zugewandte Innenwand 15 des Außenüberschlags 7 des Fensterflügelprofils abstützen und dadurch die erfindungsgemäße Glasklotzbrücke 3 gegen das Fensterflügelprofil 2 verspannen. Das Federelement 12 ist in einer Ausnehmung 16 der Auflageplatte 10 angeordnet. Dabei ist das Federelement 12 komplementär zur Ausnehmung 16 ausgebildet und ragt zur Verklemmung über die Längswand der Auflageplatte 10 hinaus. Zwischen der Ausnehmung 16 und der Auflageplatte 10 ist ein Spalt 17 ausgebildet. Dieser Spalt 17 bildet den Federweg des Federelements 12. Das Federelement 12 ist an seinen beiden Enden einstückig mit der Auflageplatte 10 verbunden. Darüber hinaus umfasst die erfindungsgemäße Glasklotzbrücke 3 drei in dem Spalt 17 angeordneten Verbindungsstege 18, 18', 18", durch die das Federelement 12 mit der Auflageplatte 10 einstückig verbunden ist. Die Verbindungsstege 18, 18', 18" können auf das Federelement 12 einwirkende Drehmomente, die beim Aufsetzen der Isolierverglasung auf die Auflageplatte 10 auftreten können, in die Auflageplatte 10 ableiten, ohne dass sich das Federelement 12 relativ zur Auflageplatte 20 verdreht. Dadurch bleibt der Federweg des Federelements 12 erhalten. Der Verbindungssteg 18' ist auf einer Symmetrieachse der Auflageplatte 10 angeordnet, wodurch eine symmetrische Ableitung der auf das Federelement 12 einwirkenden Drehmomente in die Auflageplatte 10 gewährleistet. Zu diesem Zweck sind auch die Verbindungsstege 18, 18" im gleichen Abstand zur Symmetrieachse der Auflageplatte 10 angeordnet.

In der in Fig. 1 dargestellten Ausführungsform der erfindungsgemäßen Glasklotzbrücke 3 weist die Auflageplatte 10 in ihrer Symmetrieachse eine weitere Ausnehmung 19 auf, durch die die Auflageplatte 10 der erfindungsgemäßen Glasklotzbrücke 3 quer zur Symmetrieachse eine gewisse Flexibilität besitzt. Um die Stabilität der Auflageplatte 10 durch die weitere Ausnehmung 19 nicht zu sehr zu beeinträchtigen, erstreckt sich die weitere Ausnehmung 19 etwa bis zur Mitte der Fläche der Auflageplatte 10. Zusätzlich sind in der Auflageplatte 10 seitlich ihrer Symmetrieachse zwei symmetrisch zueinander angeordnete Durchbrüche 20, 20' vorhanden, die ebenfalls zur Flexibilität der Auflageplatte 10 beitragen. Sowohl die weitere Ausnehmung 19 als auch die Durchbrüche 20, 20' sind in der in Fig. 1 dargestellten Ausführungsform der erfindungsgemäßen Glasklotzbrücke 3 in Form von Dreiecken mit abgerundeten Ecken ausgebildet.

In der erfindungsgemäßen Glasklotzbrücke 3 gemäß der in Fig. 1 dargestellten Ausführungsform besitzt die vom Glasfalz 8 wegweisende Oberfläche eine geriffelte Oberflächenstruktur, durch die ein Verrutschen der Isolierverglasung nach dem Aufsetzen auf die erfindungsgemäße Glasklotzbrücke 3 des erfindungsgemäßen Fenster- oder Türflügels 1 verhindern werden soll.

Vor dem Einsetzen der Isolierverglasung werden auf die Auflageplatte 12 Distanzklötze (nicht dargestellt) aufgebracht, um die Isolierverglasung in dem aus dem Fensterflügelprofil 2 gebildeten Flügelrahmen zu verklotzen. An ihrer vom Glasfalz 8 wegweisenden Oberfläche 17 weist die Auflageplatte 12 der erfindungsgemäßen Glasklotzbrücke 3 eine geriffelte Oberflächenstruktur auf.

In Fig. 2 ist ein Ausschnitt aus Fig. 1, der in Fig. 1 durch einen Kreis gekennzeichnet ist, vergrößert dargestellt. Daraus geht die einstückige Verbindung des Federelements 12 mit der Auflageplatte 10 der erfindungsgemäßen Glasklotzbrücke 3 durch den Verbindungssteg 18 hervor.

Die vorliegende Erfindung wurde exemplarisch unter Bezugnahme auf Fensterflügel beschrieben. Es versteht sich, dass die vorliegende Erfindung auch auf Türflügel entsprechend anwendbar ist.

## Patentansprüche

1. Glasklotzbrücke (3) zum Einlegen in einen Glasfalz (8) eines Fenster- oder Türflügels (2), wobei die Glasklotzbrücke (3) eine Auflageplatte (10) und mindestens ein einstückig mit der Auflageplatte (10) verbundenes Federelement (12), das im Bereich einer der Längswände an der Auflageplatte (10) angeordnet ist und die Glasklotzbrücke (3) im eingesetzten Zustand in dem Glasfalz (8) zwischen zwei einander gegenüberliegenden Profilwandungen (10, 13) des Fenster- oder Türflügels (1) klemmend festlegbar ist, umfasst, wobei das Federelement (12) in einer Ausnehmung (16) der Auflageplatte (10) angeordnet, komplementär zur Ausnehmung (16) ausgebildet ist und zur Verklemmung über die Längswand der Auflageplatte (10) hinausragt, wobei zwischen der Ausnehmung (16) und der Auflageplatte (10) ein den Federweg des Federelement (12) bildender Spalt (17) ausgebildet ist, an dessen Enden das Federelement (12) mit der Auflageplatte (10) verbunden ist, **dadurch gekennzeichnet, dass** die Glasklotzbrücke (3) ferner mindestens einen in dem Spalt (17) angeordneten Verbindungssteg (18, 18', 18") zwischen der Auflageplatte (10) und dem Federelement (12) umfasst.

2. Glasklotzbrücke (3) nach Anspruch 1, **dadurch gekennzeichnet, dass** einer der Verbindungsstege (18') auf einer Symmetrieachse der Auflageplatte (10) angeordnet ist.

3. Glasklotzbrücke (3) nach Anspruch 1 oder Anspruch 2, **dadurch gekennzeichnet, dass** zwei Verbindungsstege (18, 18") symmetrisch zur Symmetrieachse der Auflageplatte (10) angeordnet sind.

4. Glasklotzbrücke nach einem der Ansprüche 1 bis 3, **dadurch gekennzeichnet, dass** die Auflageplatte (10) in ihrer Symmetrieachse eine weitere Ausnehmung (19) aufweist, die sich vorzugsweise etwa bis zur Mitte der Fläche der Auflageplatte (10) erstreckt.

5. Glasklotzbrücke nach einem der Ansprüche 1 bis 4, **dadurch gekennzeichnet, dass** die Auflageplatte (10) seitlich der Symmetrieachse jeweils einen Durchbruch (19, 19') aufweist, wobei die Durchbrüche (19, 19') vorzugsweise symmetrisch zur Symmetrieachse angeordnet sind.

6. Glasklotzbrücke (3) nach einem der Ansprüche 1 bis 5, **dadurch gekennzeichnet, dass** die Auflageplatte (10) an mindestens einer ihrer Schmalseiten eine federnd gelagerte Überhöhung (11, 11') aufweist.

7. Glasklotzbrücke (3) nach einem der Ansprüche 1 bis 6, **dadurch gekennzeichnet, dass** die Glasklotzbrücke (3) an ihrer vom Glasfalz (8) wegweisenden Oberfläche zumindest teilweise eine geriffelte Oberflächenstruktur aufweist.

8. Fenster- oder Türflügel (1), umfassend ein Fenster- oder Türflügelprofil (2); mindestens eine in einen Glasfalz (8) eingelegte Glasklotzbrücke (3) nach einem der Ansprüche 1 bis 7, wobei die Glasklotzbrücke (3) zwischen zwei einander gegenüberliegenden Profilwandungen (10, 14) des Fenster- oder Türflügels (1) klemmend festgelegt ist; sowie eine in den Glasfalz (8) aufgenommene Isolierverglasung.

## Claims

1. A glazing bridge (3) for insertion into a glazing rebate (8) of a window casement or door leaf (2), wherein the glazing bridge (3) comprises a support plate (10) and at least one spring element (12) integrally connected to the support plate (10), said spring element (12) being arranged on the support plate (10) in the region of one of the longitudinal walls, and the glazing bridge (3) in the inserted state in the glazing rebate (8) is securable in a clamped manner between two mutually opposite profile walls (10, 13) of the window casement or door leaf (1), wherein the spring element (12) is arranged in a recess (16) of the support plate (10), is configured so as to be complementary to the recess (16) and projects beyond the longitudinal wall of the support plate (10) for clamping, wherein a gap (17) forming the travel of the spring element (12) is configured between the recess (16) and the support plate (10), at the ends of which gap (17) the spring element (12) is connected to the support plate (10),
**characterised in that**
the glazing bridge (3) further comprises at least one connecting web (18, 18', 18") arranged in the gap (17) between the support plate (10) and the spring element (12).

2. The glazing bridge (3) according to claim 1, **characterised in that** one of the connecting webs (18') is arranged on an axis of symmetry of the support plate (10).

3. The glazing bridge (3) according to claim 1 or claim 2, **characterised in that** two connecting webs (18, 18") are arranged symmetrically relative to the axis of symmetry of the support plate (10).

4. The glazing bridge according to one of claims 1 to 3, **characterised in that** the support plate (10) has a further recess (19) in its axis of symmetry, which preferably extends approximately to the centre of the surface of the support plate (10).

5. The glazing bridge according to one of claims 1 to 4, **characterised in that** the support plate (10) has an aperture (19, 19') on either side of the axis of symmetry, the apertures (19, 19') preferably being arranged symmetrically relative to the axis of symmetry.

6. The glazing bridge (3) according to one of claims 1 to 5, **characterised in that** the support plate (10) has a resiliently mounted elevation (11, 11') on at least one of its narrow sides.

7. The glazing bridge (3) according to one of claims 1 to 6, **characterised in that** the glazing bridge (3) has an at least partially grooved surface structure on its surface facing away from the glazing rebate (8).

8. A window casement or door leaf (1), comprising a window casement or door leaf profile (2); at least one glazing bridge (3) according to one of claims 1 to 7 inserted in a glazing rebate (8), wherein the glazing bridge (3) is secured in a clamped manner between two mutually opposite profile walls (10, 14) of the window casement or door leaf (1); and an insulating glass unit accommodated in the glazing rebate (8).

## Revendications

1. Cale de vitrage (3) destinée à être placée dans une feuillure en verre (8) d'un battant de fenêtre ou de porte (2), dans laquelle la cale de vitrage (3) comprend une plaque de support (10) et au moins un élément de ressort (12) relié d'un seul tenant à la plaque de support (10), qui est disposé sur la plaque de support (10) dans la zone d'une des parois longitudinales et la cale de vitrage (3) peut être fixée par serrage dans l'état inséré dans la feuillure en verre (8) entre deux cloisons profilées (10, 13) se faisant face l'une à l'autre du battant de fenêtre ou de porte (1), dans laquelle l'élément de ressort (12) est disposé dans un évidement (16) de la plaque de support (10), est réalisé de manière complémentaire par rapport à l'évidement (16) et dépasse aux fins de l'assemblage par serrage au-delà de la paroi longitudinale de la plaque de support (10), dans laquelle est réalisée, entre l'évidement (16) et la plaque de support (10), une fente (17) formant le trajet de ressort de l'élément de ressort (12), sur les extrémités de laquelle l'élément de ressort (12) est relié à la plaque de support (10),
**caractérisée en ce que**
la cale de vitrage (3) comprend en outre entre la plaque de support (10) et l'élément de ressort (12) au moins une entretoise de liaison (18, 18', 18") disposée dans la fente (17).

2. Cale de vitrage (3) selon la revendication 1, **caractérisée en ce qu'**une des entretoises de liaison (18') est disposée sur un axe de symétrie de la plaque de support (10).

3. Cale de vitrage (3) selon la revendication 1 ou la revendication 2, **caractérisée en ce que** deux entretoises de liaison (18, 18") sont disposées de manière symétrique par rapport à l'axe de symétrie de la plaque de support (10).

4. Cale de vitrage selon l'une quelconque des revendications 1 à 3, **caractérisée en ce que** la plaque de support (10) présente dans son axe de symétrie un autre évidement (19), qui s'étend de préférence à peu près jusqu'au centre de la face de la plaque de support (10).

5. Cale de vitrage selon l'une quelconque des revendications 1 à 4, **caractérisée en ce que** la plaque de support (10) présente de manière latérale à l'axe de symétrie respectivement un ajour (19, 19'), dans laquelle les jours (19, 19') sont disposés de préférence de manière symétrique par rapport à l'axe de symétrie.

6. Cale de vitrage (3) selon l'une quelconque des revendications 1 à 5, **caractérisée en ce que** la plaque de support (10) présente sur au moins un de ses côtés étroits une surélévation (11, 11') montée sur ressorts.

7. Cale de vitrage (3) selon l'une quelconque des revendications 1 à 6, **caractérisée en ce que** la cale de vitrage (3) présente sur sa surface pointant en s'éloignant de la feuillure en verre (8) au moins en partie une structure superficielle rainurée.

8. Battant de fenêtre ou de porte (1) comprenant un profil de battant de fenêtre ou de porte (2) ; au moins une cale de vitrage (3) selon l'une quelconque des revendications 1 à 7 placée dans une feuillure en verre (8), dans lequel la cale de vitrage (3) est fixée par serrage entre deux cloisons profilées (10, 14) se faisant face l'une à l'autre du battant de fenêtre ou de porte (1) ; ainsi qu'un vitrage isolant logé dans la feuillure en verre (8).
